# EUROPÄISCHE PATENTSCHRIFT

(11) **EP 0 088 747 B1**
(45) Veröffentlichungstag und Bekanntmachung des Hinweises auf die Patenterteilung: **20.08.1986**
(21) Anmeldenummer: 83890027.2
(22) Anmeldetag: 24.02.1983
(51) Int. Cl.: H01H 37/70

(54) **Thermischer Schalter**
Thermostatic switch
Interrupteur thermique

(30) Priorität: 03.03.1982 AT 831/82
(43) Veröffentlichungstag der Anmeldung: 14.09.1983
(73) Patentinhaber: ELECTROVAC FABRIKATION ELEKTROTECHNISCHER SPEZIALARTIKEL GESELLSCHAFT M.B.H., A-1194 Wien (AT)
(72) Erfinder: Bayer, Helmut, Dipl.-Ing., A-1140 Wien (AT)
(74) Vertreter: Gibler, Ferdinand, Dipl.Ing. Dr. techn.

## Beschreibung

Die Erfindung betrifft einen thermischen Schalter mit einem aus einer Thermobimetallschnappscheibe gebildeten Temperaturfühler, der über ein Übertragungsglied mit einem Kontaktsystem zusammenwirkt, das einen mindestens einen beweglichen Kontakt tragenden bzw. bildenden Kontaktträger aufweist, wobei der bewegliche Kontakt unter Federkraft im Ruhezustand an mindestens einem festen Kontakt anliegt, und ein bei einer temperaturbedingten Bewegung des Übertragungsgliedes im wesentlichen senkrecht zur Verstellrichtung desselben unter Federkraft in Richtung zum Übertragungsglied verstellbares Sperrglied vorgesehen ist, das den Kontaktträger nach einer temperaturbedingten Bewegung desselben in seiner Endstellung festhält, wobei die Angriffsstelle der Thermobimetallschnappscheibe an dem Übertragungsglied an dem dem Kontaktsystem abgewandten Ende des Übertragungsgliedes liegt.

Thermische Schalter werden häufig als Temperaturbegrenzer eingesetzt, wo sie die Aufgabe haben, bei Erreichen einer maximal zulässigen Temperatur ein elektrisch geheiztes Gerät abzuschalten bzw. eine Warneinrichtung einzuschalten. Bei den thermischen Schaltern üblicher Bauart wird bei Absinken der Temperatur vom erreichten Maximalwert das elektrisch geheizte Gerät im allgemeinen wieder selbsttätig eingeschaltet bzw. die Warneinrichtung abgeschaltet. Dieses Wiedereinschalten des Gerätes bzw. das Abschalten der Warneinrichtung erfolgt auch dann, wenn die Ursache des Ansteigens der Temperatur bis zum maximal zulässigen Höchstwert in einem fehlerhaften Gerät liegt, also auch dann, wenn der Fehler nicht behoben wurde.

Um diesen Nachteil zu vermeiden, sind bereits thermische Schalter bekannt geworden, bei denen eine zumindest angenähert senkrecht zur Bewegungsrichtung des Übertragungsgliedes wirkende, unter der Kraft einer Feder stehende Hemmvorrichtung vorgesehen ist, die bei bzw. nach Verschiebung des Übertragungsgliedes durch die temperaturbedingte Bewegung des Thermobimetallelementes eine Veränderung des dadurch erreichten Schaltzustandes des Kontaktsystems verhindert.

So wurde durch die DE-A-2732439 ein Schalter der eingangs erwähnten Art bekannt bei dem das Übertragungsglied durch einen mit einen Ansatz versehenen Bolzen oder durch einen sich nach unten zu konisch verjüngenden Stift gebildet ist, auf den eine Feder einwirkt. Dabei gelangt die Feder nach einer thermischen Auslösung unter den Ansatz und verhindert dadurch eine selbsttätige Rückkehr des Schalters in seine Ruhestellung nach einer Auslösung oder verhindert eine solche durch ein Andrücken auf den verjüngten Abschnitt des Stiftes. Der Nachteil der letztgenannten Lösung liegt in der sehr hohen Empfindlichkeit gegen Erschütterungen, wie sie in der Nähe von Maschinen auftreten können und die zu einer unerwünschten selbsttätigen Rückstellung des Schalters nach einer Auslösung führen können. Dieser Nachteil ist aber, wenn auch in geringerem Maße, bei einem abgesetzten Stift gegeben, da der Stift aufgrund der meist geforderten sehr kleinen Baugröße der Schalter nur um ein sehr kleines Maß abgesetzt werden kann.

Weiters wurde durch diese Druckschrift auch eine Lösung mit einem glatten Stift, der einen als Sperrglied dienenden und von einer Feder beaufschlagten Schieber durchsetzt, bekannt. Diese Lösung weist neben dem doch sehr aufwendigen Aufbau auch den Nachteil einer sehr großen Empfindlichkeit gegen Erschütterungen auf.

Weiters ist durch die US-A-3 081 388 ein thermischer Schalter bekannt geworden, bei dem eine im wesentlichen als Sperrglied ausgebildete Hemmvorrichtung auf eine bewegliche Feder des Kontaktsystems einwirkt. Das unter der Kraft einer Feder stehende Sperrglied liegt an der Kontaktfeder an und weist hierzu einen Vorsprung auf. Wird die Kontaktfeder durch das Thermobimetallelement über das Übertragungsglied nach oben gedrückt, so untergreift der Vorsprung die Kontaktfeder, so daß diese in dieser Stellung festgehalten wird, auch wenn das Thermobimetallelement wieder die Ausgangslage einnimmt.

Durch die AT-B-354140 ist ein thermischer Schalter bekannt geworden, bei dem die Hemmvorrichtung unmittelbar auf das Übertragungsglied einwirkt.

Die bekannten thermischen Schalter mit Hemmeinrichtung sind relativ aufwendig. Insbesondere bei elektrischen Kleingeräten stellt dies aber einen erheblichen Nachteil dar, weil der Einbau solcher Schalter eine nicht unerhebliche Verteuerung zur Folge hat. Dies trifft u. a. vor allem beispielsweise bei elektrischen Bügeleisen zu, bei denen eine Sicherung gegen Überhitzung von größter Bedeutung ist. Die in elektrischen Bügeleisen eingebauten Temperaturregler, mit denen die Bügeltemperatur je nach dem zu bügelnden Material einstellbar ist, können insbesondere nach längerem Gebrauch, versagen, was eine Überhitzung zur Folge hat, die wieder Ursache einer Brandentstehung sein kann. Außerdem sind die bekannten derartigen Schalter empfindlich gegen Erschütterungen, die die Hemmeinrichtung u. U. lösen.

Das Ziel der Erfindung besteht demgemäß darin, einen möglichst einfachen, billigen und für Massenfertigung geeigneten thermischen Schalter zu schaffen, der dennoch einwandfrei funktioniert und stoßunempfindlich ist.

Erfindungsgemäß wird dies bei einem thermischen Schalter der eingangs genannten Art dadurch erreicht, daß das Sperrglied unter die dem Kontaktsystem abgekehrte Stirnseite des Übertragungsgliedes bewegbar ist und die Angriffsstelle der Thermobimetallschnappscheibe an dem Übertragungsglied in an sich bekannter Weise mit zwei ihrer Lagerstellen in einer senkrecht zur Verstellrichtung des Übertragungsgliedes liegenden Ebene angeordnet ist, von denen die erste Lagerstelle an dem der Angriffsstelle gegenüberliegenden Rand der Thermobimetallschnappscheibe und die zweite Lagerstelle zwischen der Angriffsstelle und der ersten Lagerstelle liegt.

Durch diese Maßnahmen wird erreicht, daß im Falle einer thermischen Auslösung das Sperrglied das Übertragungsglied untergreift und daher das Übertragungsglied sicher vom Sperrglied unterstützt ist, so daß auch bei Erschütterungen oder Vibrationen eine Lösung der Hemmung praktisch ausgeschlossen ist.

Weiters ergibt sich durch die Anordnung zweier der Lagerstellen der Thermobimetallschnappscheibe in einer senkrecht zur Verstellrichtung des Übertragungsgliedes liegenden Ebene, wie dies aus der FR-A-2 347 767 bei einem Thermoschalter ohne Sperreinrichtung bekannt ist, aufgrund der Anordnung der Lagerstellen an der der Angriffstelle an dem Übertragungsglied abgekehrten Seite und zwischen der ersten Lagerstelle und der Angriffsstelle ein einarmiger Hebel, der an der ersten Lagerstelle schwenkbar gelagert ist und bei dem die zweite Lagerstelle die Angriffsstelle der den Hebel verschwenkenden Kraft bildet, durch die auch die temperaturbedingte Formveränderung der Thermobimetallschnappscheibe bestimmt ist. Dabei ergibt sich durch entsprechende Anordnung der zweiten Lagerstelle auf einfache Weise die Möglichkeit für einen entsprechend großen Weg des Übertragungsgliedes zu sorgen, wodurch auch das Einschnappen des Sperrgliedes zwischen dem Gehäuse und der Unterseite des Übertragungsgliedes erleichtert wird, wobei die Entfernung der Angriffsstelle von der ersten Lagerstelle den Lastarm des Hebels bildet und die Entfernung der zweiten Lagerstelle von der ersten Lagerstelle den Kraftarm bildet. Der für den Weg des beweglichen Kontaktes des Kontaktsystems maßgebliche Verstellweg des Endes des Lastarmes, das am Übertragungsglied angreift, ist umso größer, je näher die zweite Lagerstelle der ersten Lagerstelle liegt.

Dadurch, daß das Sperrglied bei dem dem Kontaktsystem abgewandten Ende des Übertragungsgliedes angeordnet ist, wird ein hinreichend großer Abstand des Sperrgliedes vom Kontaktsystem und damit von dessen Kontakten erzielt.

Nach einem weiteren Merkmal der Erfindung kann vorgesehen sein, daß das Sperrglied in der sperrenden Stellung die Thermobimetallschnappscheibe untergreift. Dadurch wird ein besonders hohes Maß an Unempfindlichkeit gegen Vibrationen in der ausgelösten Stellung des Schalters erreicht.

Die Erfindung wird anhand der Zeichnung näher erläutert, in der zwei Ausführungsbeispiele schematisch dargestellt sind. Es zeigt :-
Figur 1 einen Schnitt nach der Linie I-I der Fig. 3 eines erfindungsgemäßen thermischen Schalters in seiner Ausgangsstellung ;
Figur 2 in seiner Stellung nach einer temperaturbedingten Verformung der Thermobimetallschnappscheibe ;
Figur 3 einen Schnitt nach der Linie III-III der Fig. 1 ;
Figur 4 bis 6 ein zweites Ausführungsbeispiel, wobei nur jene Teile des thermischen Schalters dargestellt sind, die den Verstellmechanismus des Übertragungsgliedes versinnbildlichen, wobei die Fig. 4 einen Schnitt nach der Linie IV-IV der Fig. 6 in der Ausgangsstellung, die Fig. 5 einen Schnitt nach der Linie IV-IV der Fig. 6 in der Stellung nach einer temperaturbedingten Verformung der Thermobimetallschnappscheibe und Fig. 6 einen Schnitt nach der Linie VI-VI der Fig. 4 zeigt.

Das in den Figuren 1 bis 3 dargestellte Ausführungsbeispiel weist ein Gehäuse 1 auf, das mit einer Bodenplatte 2 versehen ist. Im Gehäuse 1 befindet sich eine Thermobimetallschnappscheibe 3, die mit einem Übertragungsglied 4 zusammenwirkt, das mit einem Sperrglied 5 nach einer temperaturbedingten Bewegung des Übertragungsgliedes 4 verriegelbar ist. Das Übertragungsglied 4 wirkt mit einem Kontaktsystem zusammen, das zwei Anschlußfahnen 6, 7 aufweist, wobei die Anschlußfahne 6 mit einem Niet 8 am Gehäuse 1 befestigt ist. Die Anschlußfahne 7 ist gleichfalls mit einem Niet am Gehäuse 1 befestigt, der den festen Kontakt 9 des Kontaktsystems bildet. Mit dem Niet 8 ist auch ein federnder Kontaktträger 10 am Gehäuse 1 befestigt, der einen beweglichen Kontakt 11 trägt, der dem festen Kontakt 9 gegenüberliegt. Die Kontakte 9, 11 bilden dabei einen Ruhekontakt.

Die Thermobimetallschnappscheibe 3 ist an der Bodenplatte 2 an zwei Lagerstellen 12, 13 gelagert. Die eine Lagerstelle 12 hält den Rand der Thermobimetallschnappscheibe 3 an die Bodenplatte 2, wohingegen die zweite Lagerstelle 13 durch eine Ausbuchtung der Bodenplatte 2 gebildet ist, auf der die Thermobimetallschnappscheibe 3 aufruht. Der der ersten Lagerstelle 12 gegenüberliegende Rand der Thermobimetallschnappscheibe 3 liegt unterhalb des dem Kontaktsystem abgewandten Endes des Übertragungsgliedes 4, an dem das Sperrglied 5 in der in Fig. 1 dargestellten Ausgangsstellung anliegt. Das Sperrglied 5 besteht dabei aus einer gegen das Übertragungsglied 4 drückenden Blattfeder, die an einer Sperrgliedhalterung 14 mit einem Niet 15 befestigt ist.

Die Angriffsstelle der Thermobimetallschnappscheibe 3 an dem Übertragungsglied 4 ist somit an dem dem Kontaktsystem abgewandten Ende des Übertragungsgliedes 4 mit den beiden Lagerstellen 12, 13 der Thermobimetallschnappscheibe 3 in einer Ebene angeordnet, in der auch die Mittelachse des Übertragungsgliedes 4 liegt, wobei die zweite Lagerstelle 13 zwischen der ersten Lagerstelle 12 und der Angriffsstelle der Thermobimetallschnappscheibe 3 an dem Übertragungsglied 4 angeordnet ist. Dadurch wird ein einarmiger Hebel gebildet, dessen Kraftarm durch die beiden Lagerstellen 12, 13 und dessen Lastarm durch die erste Lagerstelle 12 und die Angriffsstelle der Thermobimetallschnappscheibe 3 am Übertragungsglied 4 gebildet wird.

In der in Fig. 1 dargestellten und in Fig. 3 voll gezeichneten Ausgangsstellung befindet sich der von der ersten Lagerstelle 12 abgewandte Rand der Thermobimetallschnappscheibe 3 unterhalb des Übertragungsgliedes 4, wobei die Thermobimetallschnappscheibe 3 in Richtung zum Kontaktsystem durchgebogen ist, der bewegliche Kontakt 11 am festen Kontakt 9 anliegt und ein an die Anschlußfahnen 6, 7 angeschlossener Stromkreis geschlossen ist. Das Sperrglied 5 liegt in dieser Ausgangsstellung am Außenumfang des Übertragungsgliedes 4 an.

Wird nun die Thermobimetallschnappscheibe 3 erwärmt, so springt sie bei Erreichen der Schnapptemperatur in die in Fig. 2 dargestellte Stellung, wodurch das Sperrglied 4 in Richtung des Pfeiles 16 bewegt und der Kontaktträger 10 in dem Sinne verstellt wird, daß die Kontakte 9, 11 getrennt werden, der angeschlossene Stromkreis also unterbrochen wird. Dabei untergreift das sperrglied 5, wie dies strichliert in Fig. 3 dargestellt ist, das Übertragungsglied 4, wodurch dieses in jener Lage gehalten wird, in der die Kontakte 9, 11 getrennt sind.

Wird nunmehr die Thermobimetallschnappscheibe 3 wieder abgekühlt, so springt sie bei Erreichen der bezüglichen Schnapptemperatur in die in Fig. 1 gezeigte Lage zurück. Das Sperrglied 5 untergreift aber nach wie vor das Übertragungsglied 4, so daß auch nach Abkühlung der Thermobimetallschnappscheibe 3 die Kontakte 9, 11 in der voneinander getrennten Stellung gehalten werden.

Soll der thermische Schalter wieder in seine in Fig. 1 dargestellte Ausgangslage gebracht werden, so muß beispielsweise mit Hilfe eines Werkzeuges das Sperrglied 5 vom Übertragungsglied 4 weggedrückt werden, so daß dieses unter der Kraft des federnden Kontaktträgers 10 in die in Fig. 1 dargestellte Lage gebracht wird.

Bei dem in den Figuren 4 bis 6 dargestellten Ausführungsbeispiel sind die Bauteile, die den Bauteilen nach dem in den Figuren 1 bis 3 dargestellten Ausführungsbeispiel gleichen, mit den gleichen Bezugsziffern versehen.

Das Ausführungsbeispiel nach den Figuren 4 bis 6 unterscheidet sich von jenem nach den Figuren 1 bis 3 zunächst dadurch, daß das Sperrglied 5, wie dies die Figuren 4 bis 6 zeigen, in der Ausgangsstellung nicht gegen das Übertragungsglied 4, sondern gegen die Stirnfläche der Thermobimetallschnappscheibe 3 drückt. Das Übertragungsglied 4 ruht lediglich unter der Kraft des federnden Kontaktträgers 10 (Fig. 1) auf der Thermobimetallschnappscheibe 3 auf.

Nach einer temperaturbedingten Verformung der Thermobimetallschnappscheibe 3 untergreift das Sperrglied 5 nicht unmittelbar das Übertragungsglied 4, wie dies beim Ausführungsbeispiel nach den Figuren 1 bis 3 der Fall ist, sondern die Thermobimetallschnappscheibe 3. Nach Temperaturrückgang verbleibt die Thermobimetallschnappscheibe 3 in der in Fig. 5 dargestellten Lage, wobei sie allerdings jene Form einnimmt, wie sie in Fig. 4 dargestellt ist.

## Patentansprüche

1. Thermischer Schalter mit einem aus einer Thermobimetallschnappscheibe (3) gebildeten Temperaturfühler, der über ein Übertragungsglied (4) mit einem Kontaktsystem (9, 11) zusammenwirkt, das einen mindestens einen beweglichen Kontakt (11) tragenden bzw. bildenden Kontaktträger (10) aufweist, wobei der bewegliche Kontakt (11) unter Federkraft im Ruhezustand an mindestens einem festen Kontakt (9) anliegt, und ein bei einer temperaturbedingten Bewegung des Übertragungsgliedes (4) im wesentlichen senkrecht zur Verstellrichtung desselben unter Federkraft in Richtung zum Übertragungsglied (4) verstellbares Sperrglied (5) vorgesehen ist, das den Kontaktträger (10) nach einer temperaturbedingten Bewegung desselben in seiner Endstellung festhält, wobei die Angriffsstelle der Thermobimetallschnappscheibe (3) an dem Übertragungsglied (4) an dem dem Kontaktsystem (9, 11) abgewandten Ende des Übertragungsgliedes (4) liegt, dadurch gekennzeichnet, daß das Sperrglied (5) unter die dem Kontaktsystem (9, 11) abgekehrte Stirnseite des Übertragungsgliedes (4) bewegbar ist und die Angriffsstelle der Thermobimetallschnappscheibe (3) an dem Übertragungsglied (4) in an sich bekannter Weise mit zwei ihrer Lagerstellen (12, 13) in einer senkrecht zur Verstellrichtung des Übertragungsgliedes (4) liegenden Ebene angeordnet ist, von denen die erste Lagerstelle (12) an dem der Angriffsstelle gegenüberliegenden Rand der Thermobimetallschnappscheibe (3) und die zweite Lagerstelle (13) zwischen der Angriffsstelle und der ersten Lagerstelle (12) liegt.

2. Thermischer Schalter nach Anspruch 1, dadurch gekennzeichnet, daß das Sperrglied (5) in der sperrenden Stellung die Thermobimetallschnappscheibe (3) untergreift.

## Claims

. 1. Thermostatic switch with a temperature sensor formed by a thermostatic bimetal snap disc (3) which interacts via a transfer element (4) with a contact system (9, 11), which has a contact carrier (10) carrying or forming at least one moving contact (11), the moving contact (11) bearing in the rest state against at least one fixed contact (9) under spring force, and a blocking element (5) being provided which, when there is a temperature-induced movement of the transfer element (4), is adjustable substantially perpendicular to the direction of adjustment of the same under spring force in the direction toward the transfer element (4), and which retains the contact carrier (10) in its end position after a temperature-induced movement of the same, the point of application of the thermostatic bimetal snap disc (3) on the transfer element (4) lying at the end of the transfer element (4) turned away from the contact system (9, 11), characterised in that the blocking element (5) is movable underneath the face of the transfer element (4) turned away from the contact system (9, 11) and in that the point of application of the thermostatic bimetal snap disc (3) on the transfer element (4) is arranged in a way known per se with two of its bearing points (12, 13) in a plane line perpendicular to the direction of adjustment of the transfer element (4), the first bearing point (12) lying at the edge of the thermostatic bimetal snap disc (3) opposite the point of application and the second bearing point (13) lying between the point of application and the first bearing point (12).

2. Thermostatic switch according to Claim 1, characterised in that the blocking element (5) grasps underneath the thermostatic bimetal snap disc (3) in the locking position.

## Revendications

1. Interrupteur thermique comportant un capteur de température formé d'un disque bimétallique (3) à déclic qui coopère par l'intermédiaire d'un élément de transmission (4) avec un système de contact (9, 11) qui présente un support de contact (10) portant ou formant au moins un contact mobile (11) qui, au repos, s'appuie élastiquement sur au moins un contact fixe (9), et comportant en outre un élément de blocage (5) qui, lors d'un mouvement de l'élément de transmission (4) dû à la température, est déplaçable élastiquement vers celui-ci à peu près perpendiculairement à la direction de déplacement de celui-ci et, après un mouvement du support de contact (10) dû à la température, immobilise celui-ci dans sa position extrême, le point où le disque bimétallique (3) à déclic attaque l'élément de transmission (4) étant à l'extrémité de celui-ci opposée au système de contact (9, 11), caractérisé par le fait que l'élément de blocage (5) peut venir sous la face frontale d'extrémité de l'élément de transmission (4) opposée au système de contact (9, 11), et le point où le disque bimétallique (3) à déclic attaque l'élément de transmission (4) est disposé de façon connue en soi, avec deux points d'appui (12, 13) du disque (3), dans un plan perpendiculaire à la direction de déplacement de l'élément de transmission (4), le premier point d'appui (12) étant sur le bord du disque (3) opposé audit point d'attaque et le deuxième point d'appui (13) étant entre ledit point d'attaque et le premier point d'appui (12).

2. Interrupteur thermique selon la revendication 1, caractérisé par le fait que l'élément de blocage (5), en position de blocage, est en prise avec le dessous du disque bimétallique (3) à déclic.
